# DEMANDE DE BREVET EUROPEEN

(11) **EP 4 764 351 A1**
(43) Date de publication de la demande: **24.06.2026**
(21) Numéro de dépôt: 25224718.4
(22) Date de dépôt: 17.12.2025
(51) Int. Cl.: F24H 4/04, F24H 9/02, F24H 9/14

(54) **DISPOSITIF DE CHAUFFAGE THERMODYNAMIQUE D EAU SANITAIRE COMPRENANT UNE POMPE À CHALEUR SUR SOCLE À MONTAGE RAPIDE**

(30) Priorité: 20.12.2024 FR 2414920
(71) Demandeur: ATLANTIC INDUSTRIE, 85000 La Roche-sur-Yon (FR)
(72) Inventeur: MEZACHE, Valentin, 85280 LA FERRIERE (FR); PIROT, Vincent, 85180 LES SABLES D'OLONNE (FR)
(74) Mandataire: Ipsilon

(57) **Abrégé**

L'invention concerne un dispositif de chauffage thermodynamique d'eau sanitaire comportant :
- un ballon de stockage de l'eau s'étendant le long d'une première direction, le ballon de stockage définissant une deuxième et une troisième directions perpendiculaires à la première direction;
- un seau monté sur une partie supérieure du ballon;
- un caisson pour former au moins partiellement avec le seau l'espace de réception;

- un module de chauffage de l'eau comprenant une pompe à chaleur montée sur une plaque support destinée à reposer sur le fond;
- un système de fixation de la plaque support (40) sur le fond ;
**caractérisé en ce que** le système de fixation comprend au moins une butée de soulèvement ainsi qu'un plot de positionnement et une empreinte de positionnement (58).

## Description

### Domaine technique

La présente invention concerne le domaine du bâtiment, notamment de l'eau chaude sanitaire. En particulier, l'invention concerne un dispositif de chauffage d'eau sanitaire.

### Arrière-plan technologique

Il existe des dispositifs de chauffage d'eau sanitaire thermodynamique utilisant une pompe à chaleur pour le chauffage de l'eau présente dans un ballon de stockage.

Généralement, un échangeur thermique de la pompe à chaleur est monté au-dessus du ballon de stockage dans un seau, fermé par un couvercle, ou entre deux coquilles.

Pour faciliter le montage des composants de la pompe chaleur dans le seau, il est connu de prédisposer des composants, notamment l'échangeur thermique et le compresseur, sur une plaque support pour former un sous-ensemble de montage. Ce sous-ensemble est aussi appelé une « grappe ». Cette grappe est ensuite fixée sur le seau.

La grappe est généralement posée verticalement contre un fond du seau puis vissée afin d'être fixée au seau. Néanmoins, cette méthode de montage est chronophage est difficilement répétable si l'on souhaite une bonne précision de montage.

Par ailleurs, cette méthode ne permet pas d'assurer un transport du ballon dans des conditions satisfaisantes.

Les documents WO 2024/066818, CN 218269 575 et WO2024/066845 décrivent des dispositifs de chauffage d'eau sanitaire thermodynamique.

Il existe ainsi un besoin d'améliorer la méthode de montage de la pompe à chaleur sous forme de grappe sur le seau pour faciliter le montage et rendre la fixation de la plaque support sur le seau plus robuste pour assurer un transport vertical ou horizontal du ballon sans risques d'endommagement.

### Résumé de l'invention

Pour cela, l'invention propose un dispositif de chauffage thermodynamique d'eau sanitaire comportant :
- un ballon de stockage de l'eau s'étendant le long d'une première direction, le ballon de stockage définissant une deuxième et une troisième directions perpendiculaires à la première direction;
- un seau monté sur une partie supérieure du ballon, le seau formant un fond et comprenant une paroi périphérique s'étendant à partir et autour du fond pour former au moins partiellement un espace de réception ;
- un caisson pour former au moins partiellement avec le seau l'espace de réception;
- un module de chauffage de l'eau comprenant une pompe à chaleur montée sur une plaque support destinée à reposer sur le fond;
- un système de fixation de la plaque support sur le fond ;
**caractérisé en ce que** le système de fixation comprend au moins une butée de soulèvement configurée pour empêcher un mouvement de la plaque support le long de la première direction lorsque la plaque support coopère avec la butée de soulèvement, le système de fixation comprenant en outre un plot de positionnement et une empreinte de positionnement configurée pour coopérer avec le plot de positionnement de manière à permettre une rotation de la plaque support depuis une position de prémontage vers une position finale de montage dans laquelle la plaque support coopère avec ladite au moins une butée de soulèvement pour empêcher un mouvement de la plaque support le long de la première direction.

Le plot et l'empreinte de positionnement forment un repère visuel et sensoriel pour l'utilisateur afin de prépositionner et de centrer la plaque support sur le seau. Le risque d'un mauvais positionnement de la plaque support lors du prémontage est limité.

Ensuite, le plot et l'empreinte de positionnement fonctionnent comme un guide ou un point d'ancrage pour déplacer la plaque support vers sa position finale de montage. Le système de fixation permet à la plaque support de coopérer avec la butée de soulèvement via une rotation autour de la première direction. Le ou les mouvements à réaliser sont simples pour l'utilisateur et le l'utilisation d'un guide limitent encore le risque d'un mauvais positionnement final de la plaque support. Le montage de la plaque est ainsi rendu rapide et précis pour l'utilisateur.

On entend par « point d'ancrage » le fait qu'il y ait un point de contact entre le plot et l'empreinte de positionnement depuis la position de prémontage jusqu'à la position finale de la plaque support.

La butée de soulèvement est une butée permettant d'empêcher un soulèvement de la plaque support le long de la première direction.

Le système de fixation de la plaque support via le plot et l'empreinte de positionnement permet l'utilisation d'une butée fixe pour empêcher un soulèvement de la plaque support, i.e. un mouvement de la plaque support le long de la première direction. Une butée fixe, ici la butée de soulèvement, permet de garantir une robustesse de la fixation de la plaque support, même dans une phase de transport ou d'installation du dispositif.

Le système de fixation permet une précision et une répétabilité du montage grandement améliorées par rapport à une fixation vissée de la plaque directement dans sa position finale de montage.

La plaque support ne coopère pas avec ladite au moins une butée de soulèvement lorsque la plaque support est dans la position de prémontage.

La pompe à chaleur et la plaque forment de préférence un sous-ensemble solidaire de montage configuré pour être monté sur le fond du seau.

La pompe à chaleur comprend un compresseur, un échangeur de chaleur, un ensemble de tubulures fixés à la plaque support. L'échangeur de chaleur est ici un évaporateur.

La première direction est de préférence verticale. La deuxième direction s'étend de préférence le long de l'évaporateur de la pompe à chaleur. La troisième direction est perpendiculaire aux première et deuxième directions. Les première, deuxième et troisième directions forment une repère orthonormé.

Le fond du seau peut s'étendre dans un plan perpendiculaire à la première direction.

Le seau peut comprendre en outre une paroi périphérique. La paroi périphérique du seau peut s'étendre à partir du fond autour de la première direction et sensiblement parallèlement à la première direction.

Le caisson peut comprendre une paroi latérale de caisson et une paroi supérieure de caisson.

La paroi latérale de caisson peut s'étendre autour de la première direction et sensiblement parallèlement à la première direction.

La paroi supérieure de caisson peut s'étendre dans un plan perpendiculaire à la première direction.

Le ballon de stockage de l'eau est de préférence de section circulaire transversalement à la première direction.

Le contour de la paroi périphérique du seau et/ou le contour la paroi latérale du caisson pris transversalement à la première direction peut être polygonal, par exemple rectangulaire ou carré, ovale ou circulaire.

Le ballon de stockage de l'eau comprend de préférence un isolant thermique positionné entre la cuve et le manteau.

Le dispositif de chauffage peut comprendre un module d'extraction d'air monté à l'intérieur de l'espace de réception. Cet air peut être extrait d'un bâtiment dans lequel est disposé le dispositif de chauffage ou d'une source d'air différente.

Par « l'air extrait », on entend de l'air extrait à l'intérieur du bâtiment, notamment pour l'évacuation de l'air vicié et/ou le renouvellement de l'air dans le bâtiment, de l'air extrait à l'intérieur du bâtiment au voisinage du dispositif ou de l'air extrait de l'extérieur via des gaines. En particulier, l'air extrait du bâtiment est la source d'apport de chaleur de la pompe à chaleur permettant ensuite le chauffage de l'eau de chauffage dans le ballon de stockage de l'eau.

Le module d'extraction comprend un ventilateur disposé contre l'évaporateur de la pompe à chaleur.

Le dispositif comprend également une pièce de jonction disposée entre le ventilateur et la paroi supérieure du caisson. La pièce de jonction est configurée pour rendre solidaire le ventilateur avec l'évaporateur. La pièce de jonction est également configurée pour mettre en position et fixer le ventilateur à la paroi supérieure du caisson.

La pièce de jonction comprend une surépaisseur configurée pour s'insérer, au moins partiellement dans un orifice de ventilation formé dans la paroi supérieure de caisson. Cette surépaisseur permet de centrer la pièce de jonction, et donc le ventilateur ainsi que l'évaporateur, par rapport à la paroi supérieure de caisson. Cette pièce de jonction permet ainsi de renforcer la mise en position et le maintien en position du ventilateur mais également de la pompe à chaleur. La fixation de la pompe à chaleur est ainsi améliorée par cette pièce de jonction.

La hauteur de la paroi périphérique du seau perpendiculairement au fond peut être inférieure à la hauteur de la paroi latérale de caisson perpendiculairement au fond.

La pompe à chaleur peut comprendre un premier échangeur thermique de chauffage de l'eau et un deuxième échangeur thermique, le deuxième échangeur thermique étant positionné dans l'espace de réception, notamment sur le fond. Ce deuxième échangeur thermique est l'évaporateur cité ci-dessus.

Le caisson peut comprendre une entrée d'air et une sortie d'air.

Le module d'extraction peut être configuré pour créer un flux d'air au travers du deuxième échangeur thermique.

Le module d'extraction peut comprendre un ventilateur ou être configuré pour être raccordé à un ventilateur, le ventilateur étant configuré pour permettre une circulation d'air entre l'entrée et la sortie.

Le ballon de stockage peut avoir un volume de stockage d'eau compris entre 50 I et 300 I.

Le plot de positionnement peut être formé sur la plaque support ou le fond du seau. L'empreinte de positionnement est formée par l'autre parmi la plaque support et le fond du seau.

Le plot de positionnement peut être une excroissance rapportée ou formée intégralement avec son support, la plaque support ou le fond du seau.

L'empreinte de positionnement peut être un relief rapporté ou formé intégralement avec son support, la plaque support ou le fond du seau.

L'empreinte de positionnement peut être en complémentarité de forme avec le plot de positionnement. De manière alternative, l'empreinte de positionnement peut être un perçage dont le contour est apte à coopérer avec le plot de positionnement. Le perçage est par exemple un perçage circulaire.

Le plot et l'empreinte de positionnement peuvent être configurés pour permettre le déplacement de la plaque support en rotation et/ou en translation suivant l'une parmi les première, deuxième et troisième directions.

Le plot et l'empreinte de positionnement peuvent être configurés pour permettre le déplacement de la plaque support en rotation et/ou en translation suivant l'une parmi les première, deuxième et troisième directions, tout en maintenant un contact entre le plot et l'empreinte de positionnement.

Le plot et l'empreinte de positionnement peuvent par exemple être configurés pour permettre le déplacement de la plaque support en translation le long de la première direction et de l'une parmi les deuxième et troisième directions, simultanément. Ceci permet d'abaisser la plaque support tout en la positionnant sous une butée, par exemple la butée de soulèvement.

De manière additionnelle, le plot et l'empreinte de positionnement peuvent être configurés pour déplacer en rotation la plaque support en combinaison avec un déplacement en translation. Ceci permet une variété et une complexité de mouvement étendues permettant de s'adapter à des géométries plus complexes du système de fixation. Il est ainsi possible de respecter des conditions de mise en position plus exigeantes.

Le plot de positionnement peut définir un profil de came. L'empreinte de positionnement peut définir un suiveur de came configuré pour suivre le profil de came.

Le profil de came peut être formé par une portion d'extrémité du plot, la portion d'extrémité présentant une surface convexe, de préférence sphérique. De manière plus générale, la portion d'extrémité du plot peut comprendre une portion de surface convexe format le profil de came. Cette surface convexe peut être une surface sphérique ou une portion de sphère.

Une surface convexe en tant un profil de came permet de réaliser un déplacement combiné d'une ou plusieurs translations et/ou d'une ou plusieurs rotations tout en maintenant un contact entre le plot et l'empreinte de positionnement. La ou les translations sont de préférence le long des première, deuxième ou troisième directions. La ou les rotations sont de préférence autour des première, deuxième ou troisième directions.

Le système de fixation comprend en outre au moins une butée de centrage pour empêcher un mouvement de la plaque support le long de la deuxième et/ou troisième directions lorsque la plaque support est dans la position finale de montage.

La butée de centrage peut comprend un pion ou un plot coopérant avec une empreinte de centrage correspondante pour empêcher un mouvement de la plaque support le long de la deuxième et/ou troisième directions.

La butée de centrage peut être configurée pour empêcher un mouvement de la plaque support le long de la deuxième et troisième directions. Dans ce cas, la forme de la butée est configurée pour bloquer la plaque support suivant ces deux directions.

La butée de centrage est par exemple un pion ou plot de section circulaire ou bien ovale.

L'empreinte de centrage est de préférence en complémentarité de forme avec la butée de centrage correspondante.

La plaque support ne coopère pas avec ladite au moins une butée de centrage lorsque la plaque support est dans la position de prémontage.

Le fond forme une zone d'appui avec la plaque support entre le plot et l'empreinte de positionnement. Le fond peut comprendre en outre au moins une zone additionnelle d'appui de la plaque support lorsque la plaque support est dans la position finale de montage.

Le fond comprend de préférence au moins trois zones d'appui incluant ladite au moins une zone additionnelle d'appui et la zone d'appui formée par le plot et l'empreinte de positionnement. La zone additionnelle d'appui est de préférence située à proximité du centre de gravité de l'ensemble formé par la pompe à chaleur et la plaque support. La troisième zone d'appui est de préférence formée au niveau d'une zone périphérique, de préférence la plus éloignée possible, par exemple au niveau de l'évaporateur.

Le plot de positionnement s'étend le long d'un axe de plot. L'axe de plot peut être positionné de sorte que le centre de gravité de l'ensemble formé par la pompe à chaleur et la plaque support soit disposé entre ladite au moins une butée de soulèvement et l'axe de plot.

L'axe de plot peut également être positionné de sorte que la distance entre l'axe de pivot et le centre de gravité de l'ensemble formé par la plaque support et la pompe à chaleur soit inférieure à une dimension transversale extérieure du seau prise perpendiculairement à la première direction. Ceci a pour avantage de positionner le plot de positionnement proche du centre de gravité et de faciliter le mouvement de rotation de l'ensemble formé par la pompe à chaleur et la plaque support.

L'invention propose en outre un procédé de montage d'un dispositif de chauffage thermodynamique d'eau sanitaire tel que décrit ci-dessus, comprenant les étapes suivantes :
- disposer la plaque support sur le fond de manière à faire coopérer le plot et l'empreinte de positionnement dans la position de prémontage,
- déplacer la plaque support en rotation autour de la première direction vers la position finale de montage dans laquelle la plaque support coopère avec ladite au moins une butée de soulèvement.

L'étape de déplacement de la plaque support peut comprendre également l'étape suivante, après le déplacement en rotation de la plaque support autour de la première direction :
- déplacer la plaque support en translation et en rotation suivant au moins l'une parmi la première, la deuxième et la troisième directions, tout en maintenant une zone de contact entre le plot et l'empreinte de positionnement pour positionner la plaque support dans la position finale de montage.

L'étape de déplacement de la plaque support en translation et en rotation peut comprendre :
- au moins une rotation de la plaque support autour de l'un parmi les deuxième et troisième directions, et
- au moins une translation de la plaque support le long de l'un parmi les deuxième et troisième directions.

Selon un mode de réalisation préféré, ladite au moins une rotation de la plaque support est une rotation autour de la deuxième direction. Le bord de la plaque support est ainsi orienté en direction d'un espace présent sous la butée de soulèvement.

Selon ce mode de réalisation préféré, ladite au moins une translation de la plaque support comprend une première translation le long de la première direction pour abaisser la plaque support et une deuxième translation dans un plan comprenant les deuxième et troisième directions pour faire avancer le bord de la plaque sous la butée de soulèvement. Cette combinaison comprend donc une rotation et deux translations de la plaque support à la suite de la rotation autour de la première direction.

La combinaison d'une ou plusieurs translations et d'une ou plusieurs rotations de la plaque support permet de faire coopérer la plaque support avec la ou les butées de soulèvement et de centrage.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] illustre, en perspective, un exemple de dispositif selon l'invention ;
[fig. 2] illustre, en perspective, une partie supérieure du dispositif de la figure 1 comprenant une pompe à chaleur monté sur un seau, une coquille du caisson étant omise ;
[fig. 3] illustre, en perspective, une pompe à chaleur tel que représentée sur la figure 2 sous forme de « grappe » comprenant un compresseur, un évaporateur et un ensemble de tubulures montés sur une plaque support ;
[fig. 4] illustre, en vue de dessus, la plaque support de la figure 3 dans une position de prémontage sur le seau;
[fig. 5] illustre, en coupe, la plaque support de la figure 3 dans la position de prémontage sur le seau ;
[fig. 6] illustre, en vue de dessus, la plaque support de la figure 3 dans une position intermédiaire de montage sur le seau ;
[fig. 7] illustre, en coupe, la plaque support de la figure 3 dans la position intermédiaire de montage sur le seau ;
[fig. 8] illustre, en vue de dessus, la plaque support de la figure 3 dans une position finale de montage sur le seau ;
[fig. 9] illustre, en coupe, la plaque support de la figure 3 dans la position finale de montage sur le seau ;
[fig. 10] illustre, en coupe et schématiquement, la plaque support de la figure 3 dans la position intermédiaire de montage sur le seau ;
[fig. 11] illustre, en coupe et schématiquement, la plaque support de la figure 3 dans la position finale de montage sur le seau.

### Description de mode(s) de réalisation

Par souci de clarté, les mêmes références désignant les mêmes éléments selon l'état de l'art et selon l'invention sont utilisées pour toutes les figures.

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode réalisation » signifie qu'une fonctionnalité, une structure, ou une caractéristique particulière décrite en relation avec un mode réalisation est incluse dans au moins un mode réalisation de la présente invention. Ainsi, l'apparition de l'expression « dans un mode réalisation » à divers emplacements dans toute la spécification ne fait pas nécessairement référence au même mode réalisation. En outre, les fonctionnalités, les structures, ou les caractéristiques particulières peuvent être combinées de n'importe quelle manière appropriée dans un ou plusieurs modes de réalisation. De plus, le terme « comprenant » n'exclut pas d'autres éléments ou étapes.

On a illustré sur les figures 1 à 11 un exemple de dispositif 1 de chauffage thermodynamique d'eau sanitaire selon l'invention.

Le dispositif 1 comprend un ballon 2 de stockage d'eau sanitaire s'étendant selon une première direction Z verticale. Le ballon 2 a par exemple un volume de stockage de 200 I.

La ballon 2 définit également une deuxième direction X et une troisième direction Y, perpendiculaires à la première direction Z.

Le ballon 2 comprend ainsi une partie inférieure 3, qui est destinée à être dirigée vers le sol, et une partie supérieure 4, opposée à la partie inférieure 3. La partie inférieure 3 peut notamment être posée au sol.

Le dispositif 1 comprend un seau 9 monté sur la partie supérieure 4 du ballon 2, comme illustré dans la vue de la figure 2 notamment.

Le seau 9 comprend un fond 8 qui s'étend de préférence dans un plan sensiblement horizontal P, c'est-à-dire transversalement à la première direction Z du ballon 2.

Le seau 9 comporte également une paroi périphérique 10 autour du fond 8 qui s'étend sensiblement perpendiculairement au fond 8. La paroi périphérique 10 s'étend autour de la première direction Z.

Le dispositif 1 comprend un caisson 16 formé de deux coquilles 17 et 18 montées de manière amovible sur le seau 9. Dans cet exemple, l'une des coquilles est dite coquille avant 17, l'autre est dite coquille arrière 18.

Les coquilles 17 et 18 forment chacune une demi-paroi latérale de caisson 30 qui forment ensemble, lorsque les coquilles 17 et 18 sont montées sur le seau 9, une paroi latérale de caisson 32.

Le caisson 16 est également formé par une paroi supérieure de caisson 20.

La paroi latérale de caisson 32 et la paroi supérieure de caisson 20 forment avec le seau 9 un espace de réception 33.

Le dispositif 1 comporte, comme illustré sur la vue de la figure 2, un module de chauffage de l'eau 5 comportant une pompe à chaleur 6.

La pompe à chaleur 6 comporte un échangeur thermique de chauffage de l'eau (non illustré) qui est, par exemple, disposé à l'intérieur du ballon 2.

La pompe chaleur 6 comporte, en outre, un deuxième échangeur thermique 7 positionné dans l'espace de réception 33. Le deuxième échangeur thermique est un évaporateur 44.

Le dispositif 1 comporte également un module d'extraction d'air 15 monté sur le fond 8.

Le module d'extraction d'air 15 comporte de plus un ventilateur 21 monté sur le fond 8 dans l'espace de réception 33 permettant un flux d'air entre une entrée d'air 22 et une sortie d'air 23.

L'entrée d'air 22 et la sortie d'air 23 sont positionnées sur la paroi supérieure de caisson 20. Le module d'extraction d'air 15 est configuré pour que le flux d'air traverse le deuxième échangeur thermique 7.

Le module d'extraction d'air 15 peut comporter des raccords de piquage au niveau de l'entrée 22 et de la sortie 23.

La hauteur Hp de la paroi périphérique 10 du seau 9 prise perpendiculairement au fond 8, qui est sensiblement constante, est inférieure à la hauteur He de la demi-paroi latérale de caisson 30, et donc de la paroi latérale de caisson 32, perpendiculairement au fond 8.

Le ballon 2 comprend sur une surface périphérique un manteau 37 comportant une paroi latérale 36. Le manteau 37 recouvre une cuve, non visible sur les figures.

La paroi supérieure de caisson 20 peut s'étendre dans un plan perpendiculaire à la première direction Z.

Le ballon 2 de stockage de l'eau est de préférence de section circulaire transversalement à la première direction Z.

Le contour de la paroi périphérique 10 du seau 9 et le contour de la paroi latérale du caisson 32 pris transversalement à la première direction Z est de préférence circulaire.

La pompe à chaleur 6 comprend un compresseur 42, un évaporateur 44 et un ensemble de tubulures 46. L'ensemble de tubulures 46 permet notamment une circulation de fluide entre le compresseur 42 et l'évaporateur 44. La pompe à chaleur peut comprendre des composants additionnels.

En référence à la figure 3, la pompe à chaleur 6 est montée sur une plaque support 40. Ce type de montage de la pompe à chaleur 6 est appelé « grappe » car la pompe à chaleur forme ainsi un ensemble solidaire de montage avec la plaque support. Ainsi, la plaque support 40 et la pompe à chaleur 6 peuvent être montés d'un seul bloc sur le fond 8.

Le compresseur 42, l'évaporateur 44 et l'ensemble de tubulures 46 sont montés sur la plaque support 40.

La plaque support 40 comprend une première portion 48 configurée pour recevoir le compresseur 42 et une deuxième portion 50 configurée pour recevoir l'évaporateur 44. La plaque support 40 comprend en outre une troisième portion 52 entre les première 48 et deuxième 50 portions.

La plaque support 40 est destinée à s'étendre dans le plan formé par les deuxième X et troisième Y directions, ou un plan parallèle à celui-ci.

Le dispositif 1 comprend un système de fixation 54 comprenant un plot de position 56 et une empreinte de positionnement 58.

L'empreinte 58 et le plot 56 de positionnement sont configurés pour coopérer ensemble lorsque la plaque support 40 est disposé sur le fond 8 lors de son montage.

L'empreinte de positionnement 58 est formée dans la plaque support dans l'exemple illustré sur les figures 3 à 11.

L'empreinte de positionnement 58 est formée au niveau de la troisième portion 52 de la plaque support 40. L'empreinte de positionnement 58 est ainsi formée entre le compresseur 42 et l'évaporateur 44. Le compresseur 42 est le composant le plus lourd sur la plaque de support 40. L'empreinte de positionnement est donc à proximité du centre de gravité de l'ensemble formé par la pompe à chaleur 6 et la plaque support 40. Ceci permet de faciliter le déplacement de la plaque support 40 vis-à-vis d'un point d'appui disposé au niveau de l'empreinte de positionnement 58.

L'empreinte de positionnement 58 est ici un perçage circulaire traversant la plaque support 40. L'empreinte de position 58 peut être de toute forme permettant une coopération avec le plot de positionnement 56.

L'empreinte de positionnement 58 s'étend le long d'un axe d'empreinte M.

Le plot de positionnement 56 est formé par le fond 8 du seau sur l'exemple illustré aux figures 3 à **11****.**

Le plot de positionnement 56 est de la forme d'une excroissance s'étendant à partir du fond 8, en saillie de ce dernier. Le plot de positionnement s'étend le long d'un axe de plot S. Cet axe de plot S est par exemple parallèle à la première direction Z.

Le plot de positionnement 56 peut être rapporté au fond 8 ou bien formé intégralement avec celui-ci.

Le plot de positionnement comprend une portion d'extrémité 60, visible notamment aux figures 5, 7 et 9 à 11. La portion d'extrémité comprend une surface convexe 62. Cette surface convexe 62 est notamment sphérique. La portion d'extrémité 60 peut être de toute forme permettant une coopération avec l'empreinte de positionnement 58 pour le montage de la plaque support 40.

Une zone de contact 57 entre le plot 56 et l'empreinte 58 de positionnement est donc dans cet exemple une ligne de contact.

Le système de fixation 54 comprend en outre une butée de soulèvement 64 permettant d'empêcher un mouvement de la plaque support 40 le long de la première direction Z lorsque la plaque support 40 coopère avec la butée de de soulèvement.

La butée de soulèvement 64 forme une excroissance s'étendant dans un plan perpendiculaire à la première direction Z. Un espace de butée est formé sous cette excroissance pour recevoir une portion de coopération 66 de la plaque support 40.

Le système de fixation 54 comprend en outre une pluralité de butées de centrage 68 configurée pour coopérer avec des empreintes de centrage 70 formées dans la plaque support 40.

Les empreintes de centrage 70 ont une forme complémentaire de la butée de centrage 68 qui leur correspond de manière à pouvoir s'imbriquer l'un à l'intérieur de l'autre.

Chaque butée de centrage 68 est configurée pour empêcher le mouvement de la plaque support 40 le long de la deuxième X et/ou de la troisième Y directions lorsque la plaque support 40 coopère avec la butée de centrage 68.

Les empreintes de centrage 70 et les butées de centrage 68 ont ici une forme circulaire de manière pouvoir empêcher le mouvement de la plaque support 40 le long de la deuxième X et de la troisième Y directions lorsque la butée de centrage 68 est insérée à l'intérieur de l'empreinte de centrage 70.

Les figures 4 à 9 illustrent les différentes étapes de montage de la plaque support sur le fond 8.

Les figures 4 et 5 illustrent une première position de montage de la plaque support 40, appelée ci-après position de prémontage.

Les figures 6 et 7 illustrent une deuxième position de montage de la plaque support 40, appelée ci-après position intermédiaire de montage.

Les figures 8 et 9 illustrent une troisième position de la plaque support 40, appelée ci-après position finale de montage.

La plaque support 40 est tout d'abord positionnée par un opérateur dans la position de prémontage illustré aux figures 4 et 5. Dans cette position, la plaque support 40 est disposée de sorte que le plot de positionnement 56 est inséré au moins partiellement dans l'empreinte de positionnement 58. Un contact est présent entre l'empreinte 58 et le plot 56 de positionnement.

On observe que dans cette position de prémontage aucune des butées de soulèvement 64 ou de centrage 68 ne coopèrent leurs empreintes respectives.

On observe également sur la figure 5 que les axes de plot S et d'empreinte M sont décalés le long de la deuxième X et/ou de la troisième Y directions. En d'autres termes, les axes de plot S et d'empreinte M ne sont pas confondus.

L'empreinte de positionnement 58 repose donc partiellement sur le plot de positionnement 56 au niveau d'un contour du perçage formant cette empreinte de positionnement 58.

La plaque support 40 n'est également pas engagée dans la butée de soulèvement 64.

La plaque support 40 est ensuite déplacée en rotation autour de la première direction Z pour passer de la position de prémontage à la position intermédiaire de montage illustrée aux figures 6 et 7.

Les axes de plot S et d'empreinte M sont toujours décalés le long de la deuxième X et/ou de la troisième Y directions. La portion de coopération 66 de la plaque support 40 s'est rapprochée de la butée de soulèvement 64 mais ne coopère pas encore avec celle-ci. Il en est de même des empreintes de centrage 70 qui se sont rapprochées des butées de centrage 68 mais ne coopèrent pas encore avec.

Un déplacement combiné de la plaque support 40 est réalisé par un opérateur pour déplacer la plaque support 40 depuis la position intermédiaire de montage vers la position finale de montage illustrée aux figures 8 et 9.

Ce déplacement combiné est schématisé aux figures 10 et 11. La figure 10 illustre en position entre les positions intermédiaire et finale de montage. La figure 11 illustre la position finale de montage.

On entend par déplacement « combiné » le fait que l'ensemble des déplacements considérés est simultané.

Le déplacement combiné comprend une rotation de la plaque support 40 autour d'un axe compris dans un plan YX défini par les deuxième X et troisième Y directions. Le déplacement combiné comprend en outre une première translation suivant la première direction Z et une deuxième translation suivant un axe compris dans un plan YX.

On observe que la zone de contact 57 entre les figures 10 et 11 suit le profil du plot de positionnement 56. Le plot de positionnement 56 agit comme un profil de came et l'empreinte de positionnement 58 comme un suiveur de came. Le profil sphérique du plot de positionnement 56 permet à l'opérateur de réaliser cette combinaison de mouvements, ou déplacement combiné, uniquement en faisant coulisser la plaque support 40 le long du profil formé par le plot de positionnement 56.

On observe notamment que la zone de contact 57 dans la position finale de montage est plus basse le long de la première direction Z par rapport à la position intermédiaire de montage.

Le profil de came formé par le plot de positionnement 56 permet, d'une part, à la portion de coopération 66 de s'insérer sous la butée de soulèvement 64 et, d'autre part, aux butées de centrage 68 de s'insérer dans les empreintes de centrage 70 de la plaque support 40.

Les axes de plot S et d'empreinte M sont confondus dans la position finale de montage.

Le fond 8 comprend différentes zones d'appui de la plaque support 40. Une première zone d'appui correspond à la zone de contact 57 entre le plot de positionnement 56 et l'empreinte de positionnement 58. Une deuxième zone d'appui 72 est disposée au niveau du compresseur 42. Cette deuxième zone d'appui comprend plusieurs nervures. Une troisième zone d'appui 74 est disposée au niveau de l'évaporateur 44.

Une fixation additionnelle peut intervenir au niveau de l'évaporateur 44 entre la plaque support 40 et le fond 8. Cette fixation additionnelle est par exemple vissée.

Par ailleurs, le dispositif 1 comprend également une pièce de jonction 80 disposée entre le ventilateur 21 et la paroi supérieure du caisson 20. La pièce de jonction 80 est configurée pour rendre solidaire le ventilateur 21 avec l'évaporateur 44. Pour cela, la pièce de jonction 80 comprend un relief de jonction 82 configuré pour coopérer avec un premier relief 84 formé sur l'évaporateur 44 et un deuxième relief 86 formé sur le ventilateur 21. Le relief de jonction 82 permet notamment de maintenir les premier 84 et deuxième 86 reliefs solidaires l'un de l'autre suivant un axe compris dans un plan parallèle au plan YX.

La pièce de jonction 80 est également configurée pour mettre en position et fixer le ventilateur 21 à la paroi supérieure du caisson 20.

La pièce de jonction comprend une surépaisseur (non visible) configurée pour s'insérer, au moins partiellement, dans un orifice de ventilation formé dans la paroi supérieure de caisson 20. Cet orifice de ventilation est ici la sortie d'air 23.

Cette surépaisseur permet de centrer la pièce de jonction 80, et donc le ventilateur 21 ainsi que l'évaporateur 44, par rapport à la paroi supérieure de caisson 20. Cette pièce de jonction permet ainsi de renforcer la mise en position et le maintien en position du ventilateur 21 mais également de la pompe à chaleur 6.

## Revendications

1. Dispositif (1) de chauffage thermodynamique d'eau sanitaire comportant :
- un ballon (2) de stockage de l'eau s'étendant le long d'une première direction (Z), le ballon de stockage définissant une deuxième (X) et une troisième (Y) directions perpendiculaires à la première direction (Z);
- un seau (9) monté sur une partie supérieure (4) du ballon (2), le seau (9) formant un fond (8) et comprenant une paroi périphérique (10) s'étendant à partir et autour du fond (8) pour former au moins partiellement un espace de réception (33) ;
- un caisson (16) pour former au moins partiellement avec le seau (9) l'espace de réception (33);
- un module de chauffage de l'eau (5) comprenant une pompe à chaleur (6) montée sur une plaque support destinée à reposer sur le fond (8);
- un système de fixation (54) de la plaque support (40) sur le fond (8) **caractérisé en ce que** le système de fixation comprend au moins une butée de soulèvement (64) configurée pour empêcher un mouvement de la plaque support (40) le long de la première direction (Z) lorsque la plaque support coopère avec la butée de soulèvement, le système de fixation (54) comprenant en outre un plot de positionnement (56) et une empreinte de positionnement (58) configurée pour coopérer avec le plot de positionnement (56) de manière à permettre une rotation de la plaque support (40) depuis une position de prémontage vers une position finale de montage dans laquelle la plaque support (40) coopère avec ladite au moins une butée de soulèvement (58) pour empêcher un mouvement de la plaque support (40) le long de la première direction (Z).

2. Dispositif (1) selon la revendication 1, dans lequel la pompe à chaleur (6) et la plaque support (40) forment un sous-ensemble solidaire de montage configuré pour être monté sur le fond (8) du seau (9).

3. Dispositif (1) selon la revendication 1 ou 2, dans lequel la pompe à chaleur (6) comprend un compresseur (42), un échangeur de chaleur (7), un ensemble de tubulures (46) fixés à la plaque support (40).

4. Dispositif (1) selon l'une quelconque des revendications précédentes, dans lequel le plot de positionnement (56) est formé sur la plaque support (40) ou le fond (8) du seau (9), l'empreinte de positionnement (58) étant formée par l'autre parmi la plaque support et le fond (8) du seau (9).

5. Dispositif (1) selon l'une quelconque des revendications précédentes, dans lequel le plot de positionnement (56) définit un profil de came et l'empreinte de positionnement (58) définit un suiveur de came configuré pour suivre le profil de came.

6. Dispositif (1) selon la revendication 5, dans lequel le profil de came est formé par une portion d'extrémité du plot comprend une portion d'extrémité, la portion d'extrémité présentant une surface convexe (62), de préférence sphérique.

7. Dispositif (1) selon la revendication 5, dans lequel le système de fixation (54) comprend en outre au moins une butée de centrage (68) pour empêcher un mouvement de la plaque support (40) le long de la deuxième (X) et/ou troisième (Y) directions lorsque la plaque support (40) est dans la position finale de montage.

8. Dispositif (1) selon l'une quelconque des revendications précédentes, dans lequel le fond (8) comprend une zone d'appui avec la plaque support entre le plot (56) et l'empreinte (58) de positionnement, le fond (8) comprenant en outre au moins une zone additionnelle d'appui de la plaque support lorsque la plaque support (40) est dans la position finale de montage.

9. Dispositif (1) selon l'une quelconque des revendications précédentes, dans lequel le plot de positionnement (56) s'étend le long d'un axe de plot (S), l'axe de plot (S) étant positionné de sorte que le centre de gravité de l'ensemble formé par la pompe à chaleur (6) et la plaque support (40) soit disposé entre ladite au moins une butée de soulèvement (64) et l'axe de plot (S).

10. Procédé de montage d'un dispositif (1) de chauffage thermodynamique d'eau sanitaire selon l'une quelconque des revendications précédentes, comprenant les étapes suivantes :
- disposer la plaque support (40) sur le fond (8) de manière à faire coopérer le plot (56) et l'empreinte (58) de positionnement dans la position de prémontage,
- déplacer la plaque support (40) en rotation autour de la première direction (Z) vers la position finale de montage dans laquelle la plaque support (40) coopère avec ladite au moins une butée de soulèvement (64).

11. Procédé de montage selon la revendication précédente, dans lequel l'étape de déplacement de la plaque support (40) comprend également l'étape suivante, après le déplacement en rotation de la plaque support (40) autour de la première direction (Z) :
- déplacer la plaque support (40) en translation et en rotation suivant au moins l'une parmi la première (Z), la deuxième (X) et la troisième (Y) directions, tout en maintenant une zone de contact (57) entre le plot et l'empreinte de positionnement (58) pour positionner la plaque support dans la position finale de montage.

12. Procédé de montage suivant la revendication précédente, dans lequel l'étape de déplacement de la plaque support (40) en translation et en rotation comprend :
- au moins une rotation de la plaque support autour de l'un parmi les deuxième (X) et troisième (Y) directions, et
- au moins une translation de la plaque support le long de l'un parmi les deuxième (X) et troisième (Y) directions.
